# EUROPÄISCHE PATENTANMELDUNG

(11) **EP 0 582 945 A2**
(43) Veröffentlichungstag der Anmeldung: **16.02.1994**
(21) Anmeldenummer: 93112445.7
(22) Anmeldetag: 03.08.1993
(51) Int. Cl.: E04B 2/74

(54) **Multifunktionales Wandelment für Büro- und sonstige Arbeitsplatzeinrichtungen**

(30) Priorität: 11.08.1992 DE 9210728 U
(71) Anmelder: Siemens Nixdorf Informationssysteme Aktiengesellschaft, D-33102 Paderborn (DE)
(72) Erfinder: Preussner, Andreas Dipl.-Designer, D-82237 Steinebach (DE)
(74) Vertreter: Fuchs, Franz-Josef, Dr.-Ing.

(57) **Zusammenfassung**

Das Wandelement besteht aus einem Fußteil (3), einer vertikal gerichteten Säule (1) und zwei Flügeln (2). Die Flügel (2) sind mit je einer Längsseite schwenkbar mit der Säule (1) verbunden. In der Säule (1) verläuft in vertikaler Richtung ein Kabelkanal (21). An der Säule (1) können in beliebiger Höhe technische Geräte (22,23) befestigt werden.

## Beschreibung

Die Erfindung betrifft ein multifunktionales Wandelement für Büro- und sonstige Arbeitsplatzeinrichtungen nach dem Oberbegriff des Anspruchs 1.

Moderne Arbeitsplatzeinrichtungen, unter anderem in Großraumbüros, Labors und Arztpraxen, sollen mehrfachen Anforderungen genügen. Sie sollen leicht an sich ändernde Anforderungen hinsichtlich einer Arbeitsplatzorganisation anpaßbar sein. Sie sollen eine individuelle, an die Erfordernisse des jeweiligen Arbeitsplatzes angepaßte Raumlösung ermöglichen, die hinsichtlich Ausstattung und Größe variabel ist, sowie einen optischen und akustischen Beruhigungs- und Abschirmungscharakter besitzen.

Aufgrund des steigenden Bedarfs an Bürokommunikation werden solche Arbeitsplätze aber immer weiter technisiert. So sind beispielsweise eine wachsende Anzahl von Büroarbeitsplätzen neben einem Telefon auch mit Faksimilegeräten, Datensichtgeräten, Druckern und gegebenenfalls vernetzten Arbeitsplatzrechnern ausgestattet. Bei dieser wachsenden Technisierung auch des Büroarbeitsplatzes müssen sicherheitstechnische, funktionale und ergonomische Forderungen erfüllt werden, um bei optimal genutzter Stellfläche einen möglichst zweckmäßigen und ungestörten Arbeitsablauf zu gewährleisten. Von modernen Büroeinrichtungen wird daher erwartet, daß sie bei vielseitiger Verwendbarkeit, hinsichtlich des Ausstattungsumfangs unterschiedlichen, auch wachsenden Bedürfnissen entsprechen können, leicht umstellbar sind und dabei funktional optimierte, individuelle Gestaltungen ermöglichen, die nicht zuletzt ästhetischen Ansprüchen genügen.

Aus DE 40 04 200 A1 ist ein multifunktionales Wandelement für Büroeinrichtungen bekannt, das aus einem Fußteil, einem rechteckigen Rahmen und einem aufgesetzten Beleuchtungskörper besteht. Innerhalb des Rahmens verläuft in vertikaler Richtung ein Kabelkanal. Der Rahmen selbst dient als Raumteiler und Geräteträger. Das Wandelement ist stabil und schwer ausgeführt, damit es ausreichend gute Trageeigenschaften erhält. Ein Verschieben des Wandelementes erfordert deshalb relativ großen Kraftaufwand.

Der vorliegenden Erfindung liegt daher die Aufgabe zugrunde, ein multifunktionales Wandelement der eingangs genannten Art derart weiterzubilden, daß das Wandelement in Grösse- und Aussehen auf einfache Weise den jeweiligen Befürfnissen anpaßbar ist und dabei so ausgestaltet ist, daß es leicht an einen anderen Einsatzort umstellbar ist.

Diese Aufgabe wird durch die im Schutzanspruch 1 angegebenen Merkmale gelöst.

Das erfindungsgemäße Wandelement hat als Grundelement für einen Raumteiler eine optisch klar gegliederte Struktur, die sich sowohl als freie, d.h. nicht bestückte Wandfläche einsetzen läßt, als auch als Träger technischer Geräte einsetzbar ist. An der Säule sind Flügel in der benötigten Menge auf einfache Weise, z.B. dadurch zu befestigen, daß sie in den Halteeinrichtungen eingehängt werden.

Gemäß einer Weiterbildung und Ausgestaltung der Erfindung sind mindestens zwei Flügel vorgesehen, die schwenkbar so mit der Säule verbunden sind, daß die von der Säule abgewandten Längsseiten der Flügel einander annäherbar sind.

Häufig wird gewünscht, daß bestimmte technische Geräte von mehreren Arbeitsplätzen aus nutzbar sein sollen. Bei einem Wandelement gemäß dem Stand der Technik würde dies bedeuten, daß die Arbeitsplätze, von denen auf die Geräte des Wandelements zugegriffen werden soll, sich unmittelbar nebeneinander auf einer Seite des Wandelementes befinden müssen, ansonsten gestaltete sich der Zugriff auf die Geräte zu schwierig. Dieses Wandelement ist deshalb nicht immer in der Lage, einen optischen und akustischen Schutz zwischen den Arbeitsplätzen zu gewährleisten.

Die schwenkbaren Flügel gemäß der Weiterbildung sind unabhängig von der Position eines technischen Gerätes so beweglich, daß von zwei beispielsweise im Winkel von 90° zueinander befindlichen Arbeitsplätzen aus ein Gerät, das an der Säule befestigt ist, bedient werden kann. Die Flügel, deren Schmalseiten dann beispielsweise so wie die Arbeitsplätze einen 90° Winkel zueinander bilden, bieten ausreichende optische und akustische Abschirmung der Arbeitsplätze. An der Säule können zusätzlich technische Geräte individuell für jeden Arbeitsplatz befestigt werden.

Weitere Weiterbildungen und Ausgestaltungen der Erfindung sind in Unteransprüchen angegeben. Ein Ausführungsbeispiel der Erfindung wird im folgenden anhand der Zeichnung näher erläutert. Dabei zeigen:
Figur 1 ein erfindungsgemäßen Wandelement in perspektivischer Darstellung,
Figur 2 die Anordnung eines erfindungsgemäßen Wandelementes in einem Büro,
Figur 3 eine perspektivische Ansicht von schräg oben auf das Wandelement mit Beleuchtung und
Figur 4 einen horizontalen Schnitt durch die Säule.
Figur 5 ein Fußteil des Wandelements in perspektifischer Explosionsdarstellung.

Figur 1 zeigt ein freistehendes multifunktionales Wandelement für Büro- und sonstige Arbeitsplatzeinrichtungen. Auf einem scheibenförmigen Fußteil 3 steht eine Säule 1. Die Säule 1 weist in diesem Beispiel einen kreisrunden Querschnitt auf. Jeder andere vieleckige Querschnitt für die Säule 1 ist jedoch denkbar. Wichtig ist lediglich, daß die Säule 1 in ihrer Längsausdehnung einen Kabelkanal 21 aufweist. An der Säule 1 sind einander diametral gegenüberliegend zwei rechteckige Flügel 2 schwenkbar mit der Säule 1 so verbunden, daß je eine ihrer Längsseiten in vertikaler Richtung entlang der Säule 1 verläuft. Abweichungen von der rechteckigen Form der Flügel, beispielsweise in trapez- oder halbkreisform, sind möglich.

Die Schwenkbarkeit der Flügel 2 wird durch entlang der Säule und entlang der Längsseiten der Flügel 2 angeordnete Scharniere 4 erreicht. Die Flügel 2 können so geschwenkt werden, daß sich die von der Säule 1 abgewandten Längsseiten berühren oder daß die Schmalseiten der Flügel 2 eine gemeinsame, die Säule 1 schneidende Gerade bilden. Zwischen diesen beiden Extrempositionen ist jeder beliebige Winkel zwischen den Schmalseiten der Flügel 2 einstellbar. Die Scharniere 4 können auch durch funktionsgleiche Bauelemente, wie z.B. biegsame Laschen, ersetzt werden.

Die Säule 1 weist ferner eine Vielzahl von Öffnungen 7 auf, die als Halteeinrichtungen 7 dienen. Alternativ zu den Öffnungen 7 können auch in der Figur nicht dargestellte Mittel verwendet werden. Beispielsweise kann am äußeren Umfang der Säule 1 in Längsrichtung mindestens ein Stab mit rundem oder zur Säule 1 hin schmalem, mit zunehmendem radialen Abstand von der Säule 1 sich vergrößerndem Querschnitt an der Säule 1 befestigt sein. An den Halteeinrichtungen 7 zu befestigende Geräte 9,10,22,23 oder Gerätetrageeinrichtungen 5,6 sind dann derart gestaltet, daß sie den Stab formschlüssig umgreifen und festklemmbar sind. Im vorliegenden Beispiel weisen die Geräte 9,10,22,23 und die Gerätetrageeinrichtungen 5,6 in ihrem säulenseitigen Abschnitt Haken auf, die in die Öffnungen 7 einschiebbar und anschließend absenkbar sind, so daß sie die Säulenoberfläche hintergreifen. Damit sind die Geräte 9,10,22,23 und Gerätetrageeinrichtungen 5,6 mit der Säule 1 sicher verbindbar.

Die in Figur 1 dargestellte Gerätetrageeinrichtung 5,6 besteht aus einem Bord 5 und einem Tragegestell 6. Das Tragegestell 6 ist in oben beschriebener Weise in zwei Öffnungen 7 der Säule 1 eingehakt und stützt sich formschlüssig auf der Oberfläche der Säule 1 ab. Ein Tragearm des Tragegestells 6 verläuft von der Säule 1 radial weg schräg nach oben. Auf dem oberen Ende des Tragearms, das tellerartig vergrößert ist, ist das Bord 5 horizontal befestigt. Auf das Bord 5 können Geräte 9 (siehe Figur 2) gestellt werden.

Ein technisches Gerät 22,23 in Form einer Arbeitsleuchte 22 mit einem Gelenkarm 23 ist unmittelbar mit den Halteeinrichtungen 7 der Säule 1 verbindbar. Die Arbeitsleuchte 22 kann somit in beliebiger Höhe gemäß den jeweiligen Bedürfnissen an der Säule 1 befestigt werden. Die Arbeitsleuchte 22 kann alternativ auch mit einem Flügel 2 verbunden werden, wenn diese Halteeinrichtungen 7 wie die Säule 1 aufweisen, oder der Gelenkarm 23 über einen schraubzwingenähnlichen Abschluß verfügt, der direkt auf einen Flügel 2 geschoben und auf diesem festgeklemmt werden kann.

In der Abbildung gemäß Figur 1 ist das Wandelement so aufgestellt, daß die Schmalseiten der Flügel 2 eine gemeinsame, die Säule 1 schneidende Gerade bilden. In einer zweiten Aufstellvariante gemäß Figur 2 bilden die Schmalseiten der Flügel 2 in etwa einen Winkel von 90°. An jeden der Flügel 2 ist ein Arbeitstisch 8 so gestellt, daß die Rückseiten der Arbeitstische 8 ebenfalls im Winkel von 90° zueinander stehen. Die an der Säule 1 mittels Gerätetrageeinrichtung 5, 6 befesetigten Geräte 9 sind von beiden Arbeitsplätzen aus zugänglich. Dennoch sind die beiden Arbeitsplätze optisch und akustisch durch das Wandelement voneinander getrennt.

Gemäß Figur 3 sind die oberen Schmalseiten der Flügel 2 fluchtend mit der Säulenoberkante angeordnet. Die Oberkante einer ihr Licht wenigstens nach oben emittierenden, mit der Säule 1 unmittelbar verbundenen Beleuchtungseinrichtung 10 fluchtet ebenfalls mit der Säulenoberkante. Die sich auf der Säulenoberfläche abstützende Seite der Beleuchtungseinrichtung 10 fluchtet ebenfalls mit der Säulenoberkante. Die sich auf der Säulenoberfläche abstützende Seite der Beleuchtungseinrichtung 10 liegt formschlüssig auf der Säulenoberfläche auf. Im Bereich ihrer Oberkante weist die Beleuchtungseinrichtung 10 in horizontaler Richtung einen relativ großen Querschnitt auf, der sich bis zu ihrer Unterkante kontinuierlich verringert. Der horizontale Querschnitt ist trapezförmig, wobei die kürzere der zueinander parallelen Seiten säulenseitig angeordnet ist. Die Anordnung der Beleuchtungseinrichtung 10 in der genannten Position ermöglicht eine indirekte Beleuchtung von der Rückseite des Wandelementes ausgehend über die Decke eines Arbeitsraums zur Geräteseite des Wandelements. Es entsteht kein Abschattungsbereich auf der Geräteseite, obwohl die Beleuchtungseinrichtung 10 für einen geräteseitigen Betrachter des Wandelements unsichtbar ist.

Figur 4 zeigt einen horizontalen Schnitt an beliebiger Stelle durch die Säule 1. Der Querschnitt der Säule 1 ist kreisrund. Das Innere der Säule 1 ist hohl. Dieser Hohlraum ist durch zwei Stege 26, 27 in Längsrichtung in drei Kammern 21,28,29 gegliedert, von denen die mittlere als Kabelkanal 21 dient. Die Stege 26,27 dienen sowohl der mechanischen Versteifung der Säule 1, als auch zur Führung von Anschlußleitungen 20. Darüber hinaus können die Kammern 28,29 als zusätzliche vertikale Kabelkanäle, beispielsweise zur Führung von Signalleitungen für technische Geräte 9, wie z.B. Drucker, Telefone, Faxgeräte, Computer usw. verwendet werden. Die Stege 26, 27 sind mit der Säule 1 an deren innerem Umfang fest verbunden. Stege 26, 27 und Säule 1 können gemeinsam in Form eines Strangpreßprofiles hergestellt sein.

Die Hauptflächen der Stege 26,27 sind zueinander parallel. Der Kabelkanal 21 ist an zwei Seiten durch die Stege 26, 27, an seiner Rückseite durch eine Blende 11 und an seiner Frontseite durch einen Mantelabschnitt der Säule 1 begrenzt. Im Kabelkanal 21 verläuft eine dreipolige Stromschiene 17, die auf der Innenseite der Frontseite der Säule 1 durch Schraubverbindungen 25 befestigt ist. Die Stromschiene 17 verläuft mittig zwischen den beiden Stegen 26 und 27. Beiderseits der Stromschiene 17 sind die Halteeinrichtungen 7 in Form von Öffnungen im fronstseitigen Umfangsabschnitt der Säule 1 vorgesehen. An der Stromschiene 17 sind in beliebiger Höhe die Anschlußleitungen 20 durch spezielle Verbindungselemente (hier nicht dargestellt) direkt anschließbar oder es werden in beliebiger Höhe Geräteanschlußdosen 18 an der Stromschiene 17 angeklemmt, in die mit den Anschlußleitungen verbundene Stecker 19 steckbar sind.

Die Stromschiene 17 kann in ihrer Längsausdehnung mehrmals unterbrochen sein, so daß an jeden dadurch entstehenden Stromschienenabschnitt ein anderer Versorgungsstromkreis anschließbar ist. Die Stromschiene 17 kann auch ganz entfallen. In diesem Fall können Anschlußleitungen 20 frei im Kabelkanal 21 verlegt und mit ihren Steckern 19 in ebenfalls frei in den Kabelkanal 21 eingelegte Geräteanschlußdosen 18 gesteckt werden.

Die Zugänglichkeit des Kabelkanals 21 ist durch eine in Längsrichtung an der Rückseite der Säule 1 verlaufende Öffnung in der Säule gewährleistet. Diese Öffnung kann sich über die gesamte Länge der Säule 1 erstrecken. Sie kann jedoch auch in Längsrichtung mehrmals unterbrochen sein. Jede dieser Öffnungen ist durch die Blende 11 verschließbar. Die Oberfläche der Blende 11 fluchtet mit der Säulenoberfläche. Die Blende 11 kann wahlweise ganz abgenommen oder aufgeklappt werden. Zu diesem Zweck sind entweder entsprechende Rastelemente (nicht dargestellt) vorgesehen oder bei aufklappbarer Blende 11 Gelenke 14 vorgesehen, mit deren Hilfe die Blende 11 um eine in Richtung der Säulenlängsausdehnung stehende Achse drehbar ist.

Die Kammern 28,29 sind ebenso wie der Kabelkanal 21 von außen zugänglich. Zu diesem Zweck weist die Säule 1 seitliche Öffnungen in Richtung der Längsausdehnung der Säule 1 auf. Die Kammern 28,29 sind ebenso wie der Kabelkanal 21 durch Blenden 12,13, deren Oberflächen mit der Säulenoberfläche fluchten, verschließbar. Die Blenden 12,13 werden dabei durch Rastelemente 15,16 gehalten.

Die Größe der Blenden 12,13 ist dabei so gewählt, daß ein Spalt in Richtung der Längsausdehnung der Säule 1 zwischen der Säule 1 und der Blende 13,12 bei eingerasteter Blende 12,13 verbleibt. Dieser Spalt ist durch eine Bürstenleiste 24 verschlossen. Der Spalt ist breiter als der Durchmesser einer Anschlußleitung 20.

Soll nun ein Gerät 9, das auf einem Bord 5 steht, mit der Stromzuführung verbunden werden, dann wird die Anschlußleitung 20 bei abgenommener Blende 13 durch einen Durchbruch 30 im Steg 27 oder einen Durchbruch 31 im Steg 26 geführt und mit seinem Stecker 19 in die Geräteanschlußdose 18 gesteckt. Die Geräteanschlußleitung 20 wird in der gewünschten Höhe in die Bürstenleiste 24 gedrückt und anschließend wird die Blende 13,12 wieder auf die Säule 1 gesteckt.

Figur 5 zeigt ein Fußteil 3, in perspektivischer Explosionsdarstellung. Das kreisrunde Fußteil 3 weist an seinem Umfang eine Abflachung 37 auf, in dem im bodennahen Bereich zwei symmetrisch angeordnete Rollelemente 33, 34 vorgesehen sind. Die kreiszylindrisch ausgebildeten Rollelemente 33, 34 sind an der Abflachung 37 um eine zu dieser Abflachung 37 parallele Achse drehbar gelagert. Beim Kippen des Fußteils 3 über die Kante der Abflachung 37 gelangen die Rollelemente 33, 34 in Bodenkontakt. Das Fußteil 3 hebt dabei gänzlich vom Boden ab, so daß das gesamte Wandelement auf den Rollen 33, 34 zu einem neuen Einsatzort geschoben werden kann.

Zwischen den Rollen 33, 34 ist ein Kanal 36 angeordnet, der von einer vertikalen kreisrunden Durchdringung 35 in der Mitte des Fußteils 3 ausgeht und bis zur Abflachung 37 reicht. Der Durchmesser der Durchdringung 35 ist dem Aussendurchmesser der Säule 1 angepaßt, so daß die Säule 1 formschlüssig in die Durchdringung 35 steckbar ist. Die Säule 1 weist eine vertikal gerichtete Nut 38 auf, deren Ränder bei in das Fußteil 3 gesteckter Säule 1 mit den Begrenzungen des Kanals 36 fluchten. Die Nut 38 ist in vertikaler Richtung jedoch so tief ausgeführt, daß Kabel 20 bei mit dem Fußteil 3 verbundener Säule 1 in den Kanal 36 oder umgekehrt geführt werden können. Der Kanal 36 und die Nut 38 sind durch eine Fußteilblende 32, die dem Oberflächenverlauf sowohl des Fußteils 3 als auch der Säule 1 angepaßt ist, verschließbar.

## Patentansprüche

1. Multifunktionales Wandelement für Büro- und sonstige Arbeitsplatzeinrichtungen mit einem vertikalen Kabelkanal (21), aus dem elektrische Anschlußleitungen (20) in beliebiger Höhe herausführbar sind und mit Halteeinrichtungen (7) zur Befestigung technischer Geräte (9),
**dadurch gekennzeichnet,** daß das Wandelement aus einem Fußteil (3), einer vertikal gerichteten Säule (1) und wenigstens einem im wesentlichen rechteckigen Flügel (2) besteht, dessen Längsseiten in vertikaler Richtung verlaufen, wobei eine der Flügellängsseiten mit der Säule verbindbar ist, daß der Kabelkanal (21) innerhalb der Säule (1) verläuft und daß die Halteeinrichtungen (7) unmittelbar an der Säule (1) vorgesehen sind.

2. Multifunktionales Wandelement nach Anspruch 1,
**dadurch gekennzeichnet,** daß mindestens zwei Flügel (2) vorgesehen sind, die schwenkbar so mit der Säule (1) verbunden sind, daß die von der Säule (1) abgewandten Längsseiten der Flügel (2) einander annäherbar sind.

3. Multifunktionales Wandelement nach einem der vorhergehenden Ansprüche,
**dadurch gekennzeichnet,** daß die Säule (1) in Längsrichtung mindestens eine Öffnung aufweist, und daß im Kabelkanal (21) in beliebiger Höhe Geräteanschlußdosen (18) anbringbar sind.

4. Multifunktionales Wandelement nach Anspruch 3,
**dadurch gekennzeichnet,** daß im Kabelkanal (21) eine mindestens zweipolige Stromschiene (17) verläuft, an der Anschlußleitungen (20) oder Geräteanschlußdosen (18) in beliebiger Höhe anklemmbar sind.

5. Multifunktionales Wandelement nach einem der Ansprüche 3 oder 4,
**dadurch gekennzeichnet,** daß die Öffnung durch eine mit der Säulenoberfläche fluchtende Blende (11) verschließbar ist.

6. Multifunktionales Wandelement nach Anspruch 5,
**dadurch gekennzeichnet,** daß zum Durchlaß von Anschlußleitungen (20) zwischen Säulenoberfläche und Blende (11,12,13) ein Spalt vorgesehen ist, der durch eine Bürstenleiste (24) verschließbar ist.

7. Multifunktionales Wandelement nach einem der vorhergehenden Ansprüche,
**dadurch gekennzeichnet,** daß eine Gerätetrageeinrichtung (5,6), bestehend aus einem Bord (5) und einem Tragegestell (6) vorgesehen ist, das mittels der Halteeinrichtungen (7) mit der Säule (1) verbindbar ist.

8. Multifunktionales Wandelement nach einem der Ansprüche 1 bis 6,
**dadurch gekennzeichnet,** daß ein technisches Gerät (22,23,10) unmittelbar mit den Halteeinrichtungen (7) der Säule (1) verbindbar ist.

9. Multifunktionales Wandelement nach Anspruch 8,
**dadurch gekennzeichnet,** daß die oberen Schmalseiten der Flügel (2) fluchtend mit der Säulenoberkante angeordnet sind und daß die Oberkante einer ihr Licht wenigstens nach oben emittierenden, mit der Säule (1) unmittelbar verbundenen Beleuchtungseinrichtung (10) ebenfalls mit der Säulenoberkante fluchtet.

10. Multifunktionales Wandelement nach einem der vorhergehenden Ansprüche,
**dadurch gekennzeichnet,** daß am Umfang des Fußteils (3) mindestens ein Rollelement (33,34) drehbar so gelagert ist, daß beim Kippen des Fußteils (3) das Rollelement (33,34) in Bodenkontakt gelangt.

11. Multifunktionales Wandelement nach einem der vorhergehenden Ansprüche,
**dadurch gekennzeichnet,** daß die Säule (1) in eine vertikale Durchdringung (35) des Fußteils (3) steckbar ist, daß im Fußteil (3) ein von der Durchdringung (35) zum Umfang des Fußteils (3) verlaufender Kanal (36) vorgesehen ist, und daß der Kanal (36) durch eine Kanalblende (32) verschließbar ist.
